# EUROPÄISCHE PATENTSCHRIFT

(11) **EP 0 590 234 B1**
(45) Veröffentlichungstag und Bekanntmachung des Hinweises auf die Patenterteilung: **02.11.1995**
(21) Anmeldenummer: 93106248.3
(22) Anmeldetag: 16.04.1993
(51) Int. Cl.: B61F 5/38, B61C 15/14

(54) **Verfahren und Vorrichtung zur Behebung einer Schrägstellung eines Radblock-Drehgestells**
Method and apparatus for eliminating the inclination of a bogie with wheel units
Méthode et dispositif pour éliminer l'inclinaison d'un bogie avec des blocs de roues

(30) Priorität: 29.09.1992 EP 92116656
(43) Veröffentlichungstag der Anmeldung: 06.04.1994
(73) Patentinhaber: SIEMENS AKTIENGESELLSCHAFT, 80333 München (DE)
(72) Erfinder: Reng, Leonhard, Dipl.-Ing., W-8522 Herzogenaurach (DE)

(56) Entgegenhaltungen:
- DE-A- 3 345 260

## Beschreibung

Die Erfindung bezieht sich auf ein Verfahren und eine Vorrichtung zur Behebung einer Schrägstellung eines mit mehreren Einzelrädern versehenen Radblock-Drehgestells.

Schienenfahrzeuge bestehen aus Wagenkasten und Fahrwerk. Das Fahrwerk hat zwei Aufgaben: Es übernimmt die Führung des Fahrzeugs im Spurkanal des Gleises, und es muß den Wagenkasten vor Stößen schützen.

Die Spurführung ist ideal, wenn das Fahrzeug der Gleismitte exakt folgt. Das Spurführungsverhalten des Fahrwerks nähert sich der idealen Spurführung, je schneller Abweichungen von der Gleisachse korrigiert werden.

Anhand von nur zwei Größen läßt sich das Spurführungsverhalten schnell beurteilen:
- dem Abbau eines Querversatzes und
- dem Abbau einer Schrägstellung im Gleis.

Zum Querverschieben werden Kräfte, zum Abbau der Schrägstellung wird ein Wendemoment benötigt. Letzteres erfordert wiederum Kräfte, die mit einem Hebelarm um einen geeigneten Drehpunkt oder als Kräftepaar das gewünschte Moment liefern.

In der Rad/Schiene-Berührungsfläche entstehen Kräfte, die zum Führen herangezogen werden können. Abhängig vom physikalischen Effekt sind zwei grundsätzlich verschiedene Arten von Kräften zu unterscheiden.

Es sind Kraftschlußkräfte, wenn das Rad im Radaufstandpunkt relativ zur Schiene quer oder längs gleitet. Das Produkt aus Relativgeschwindigkeit und Kraftschlußkraft ist eine Kraftschlußverlustleistung. Sie macht sich als Spurführungswiderstand bemerkbar und wird im Rad/Schiene-Kontakt in Wärme und Verschleiß an Rad und Schiene umgesetzt. Auch das Rollgeräusch hängt eng damit zusammen.

Im Aufsatz "Aspekte zur Spurführung" abgedruckt in der Zeitschrift "ZEV-Glas.Ann. 114 (1990), Nr. 1/2, Seiten 24 bis 29, werden verschiedene Spurführungsprinzipien vorgestellt und hinsichtlich des Spurführungsverhaltens untersucht.

Aus diesem Aufsatz ist das Spurführungsprinzip "Radblock" bekannt. Beim Radblock werden zwei Einzelräder verwendet, die nicht nebeneinander, sondern hintereinander angeordnet sind. Die hintereinander angeordneten Einzelräder erweisen sich als nahezu ideal zur Korrektur von Schrägstellungen. Am schrägstehenden Radblock greifen an beiden Rädern wegen desselben Schräglaufwinkels δ gleichgroße Kraftschlußquerkräfte an. In Bezug auf den Drehpunkt kompensieren sie die dadurch entstehenden Wendemomente. Der Radblock befindet sich aus dieser Sicht immer in einer indifferenten Gleichgewichtslage. Aus jeder beliebigen Stellung des Phasendiagramms des Radblocks werden die Querauslenkungen und eine Schrägstellung sehr schnell auf Werte um Null reduziert. Der Radblock baut sowohl den Querversatz als auch Schrägstellungen mit Profil-Seitenkräften und damit verschleißfrei ab. Das Spurführungsprinzip Radblock käme dem Ideal sehr nahe, wenn es keine Kraftschlußlängskräfte, wie bei angetriebenen Rädern, gäbe.

Aus der EP 0 374 290 A1 ist ein Schienenfahrzeug bekannt, das entlang der Fahrzeuglängsachse beidseitig eine vorgebbare Zahl von Einzelrädern umfaßt, die durch Lenkung schwenkbar sind. Eine spurfehlerfreie Lenkung jedes Einzelrades in allen Kurvenbereichen wird dadurch erreicht, daß eine Schienenverlauf-Meßeinrichtung vorgesehen ist, die die Abweichung einer Fahrzeugachse vom Verlauf der Schiene mißt und die abhängig von gemessenen Abweichungen ein Lenksignal für jedes Einzelrad unabhängig vom jeweils anderen erzeugt. Somit wird jedes Einzelrad in jeder beliebigen Kurvenlage immer korrekt so gelenkt, daß Spurfehler nicht mehr auftreten können.

Bei Kurvenfahrt sollten im Idealfall die Radebenen tangential zur Schiene stehen. Ein zwängungsfreies Abrollen der Räder ist trotzdem nur dann garantiert, wenn die Abrollradien der Räder den Bogenlängen der beiden Fahrschienen verhältnismäßig gleich sind. Dies ermöglicht einen Querversatz. Die notwendige Differenz der Abrollhalbmesser aufgrund der Konizität der Radprodile beider Räder ergibt sich zu der bekannten Abrollbedingung des Radsatzes. Wenn infolge der Gleisführung die notwendige Differenz der Abrollhalbmesser größer ist als die mögliche Differenz aufgrund des Radprofils, können die Räder nicht mehr zwängungsfrei abrollen. D.h., das kurvenäußere Rad dreht daher zu langsam, das kurzveninnere zu schnell. In Bezug auf die Hochachse entsteht durch die unterschiedlichen Kraftschlußlängskräfte ein Wendemoment, welches das Fahrwerk, auch Drehgestell genannt, aus dem Bogen herausdreht. Ein Anlaufen des Spurkranzes erfolgt immer dann, wenn sich das Drehgestell schrägstellt, also nicht mehr parallel zum Gleis bzw. in Kurven nicht mehr tangential zum Gleis läuft. Das Gegenmoment kann nur durch die Kraftschlußquerkräfte bzw. durch ein Anlaufen des Spurkranzes mit entsprechendem Verschleiß aufgebracht werden.

Der Erfindung liegt nun die Aufgabe zugrunde, ein Verfahren und eine Vorrichtung zur Behebung einer Schrägstellung eines Radblock-Drehgestells anzugeben.

Diese Aufgabe wird erfindungsgemäß gelöst durch die im Anspruch 1 bzw. 2 angegebenen Merkmale.

Durch die erfindungsgemäße Verknüpfung jeweils zweier Raddrehzahlen von zwei diagonal gegenüberliegenden Einzelrädern des Fahrwerks zu jeweils einem Summensignal und deren Verknüpfung zu einem Summendifferenzdrehzahl-Istwert, erhält man eine Aussage über die tatsächliche Schrägstellung des Drehgestells bei einer Geradeausfahrt oder einer Kurvenfahrt. Dieser Summendifferenzdrehzahl-Istwert wird mit einem vorbestimmten Summendifferenzdrehzahl-Sollwert verglichen, der gemäß einem vorgebbaren Spurgütekriterium einstellbar ist. Aus der Regelabweichung zwischen Summendifferenzdrehzahl-Sollwert und -Istwert wird eine Stellgröße erzeugt, die zu bzw. von einem Fahrhebel-Sollwert bzw. von einem gemeinsamen Bremskraft-Sollwert addiert bzw. subtrahiert wird. Dadurch erhält man für eine Steuer- und Regeleinrichtung bzw. eine Steuereinrichtung jedes Radblocks des Fahr- bzw. Laufwerks einen Sollwert, mit dem bei Kurvenfahrt oder Geradeausfahrt die entstandene Schrägstellung des Drehgestells (Trieb- bzw. Laufdrehgestell) behoben wird, wodurch sich die Laufeigenschaft dieses Fahrwerks wesentlich verbessert.

Somit wird ein ideales Spurführungsverhalten erreicht, d.h. das Radblock-Drehgestell kann in der idealen Spur geführt werden, ohne dabei zusätzliche Geber zu verwenden. Dabei ist es unerheblich, ob das Fahrzeug in der Kurve oder auf Geraden fährt. Es ist ebenfalls unerheblich, welche Störeinflüsse, wie z.B. ständig wechselnder Schienenzustand, ein Schrägstellen verursachen könnten, denn eine solche erfindungsgemäße aktive Spurführung ermittelt die Schrägstellung indirekt über die Raddrehzahlen und korrigiert unabhängig von deren Ursache.

Eine erfindungsgemäße Vorrichtung ist durch die im Anspruch 3 bzw. 5 aufgeführten Merkmale festgelegt. Diese Vorrichtung besteht aus Addierern, Vergleichern, einem Vorzeichenglied und einem Regler, wodurch der Aufbau sehr einfach und preiswert ist.

Bei einer weiteren Ausführungsform der Vorrichtung ist zwischen dem ersten Vergleicher und dem Vorzeichenglied ein Adaptionsglied geschaltet, dessen zweiter Eingang mit einem Ausgang eines Mittelwertbildners verknüpft ist. Dadurch wird der Summendifferenzdrehzahl-Istwert auf eine Fahrwerk-Drehzahl bezogen.

Die Auswertbarkeit des Summendifferenzdrehzahl-Istwertes wird umso besser, je höher die Drehzahl des Fahrwerks und damit die Fahrzeugsgeschwindigkeit wird. Dies kommt der Spurführung bei hohen Geschwindigkeiten und damit der Verschleißreduzierung besonders entgegen.

Das erfindungsgemäße Verfahren zur Schrägstellungserkennung kann auch ohne Nutzung der Antriebs- oder Bremskräfte eingesetzt werden. Beispielsweise wäre es möglich, daß das Drehgestell mittels eines Stellmechanismus gegenüber dem Wagenkasten verdrehbar wäre, so daß aus dem ermittelten Schrägstellungs-Istwert in Abhängigkeit eines vorbestimmten Schrägstellungs-Sollwertes eine Stellgröße für einen solchen Stellmechanismus gewonnen werden kann. Diese Stellgröße könnte auch bei einem Stellmechanismus zum Lenken der Radsätze gegenüber dem Drehgestell Anwendung finden. Das besondere am erfindungsgemäßen Verfahren zur Schrägstellungserkennung ist, daß in Abhängigkeit der Drehzahlen der Einzelräder eines Drehgestells dessen Schrägstellung ermittelt werden kann, ohne dabei zusätzliche Geber zu verwenden.

Zur weiteren Erläuterung des erfindungsgemäßen Verfahrens zur Behebung einer Schrägstellung eines mit mehreren Einzelrädern versehenen Radblock-Drehgestells wird auf die Zeichnung Bezug genommen, in der mehrere Ausführungsformen schematisch veranschaulicht sind.
- Figur 1: zeigt schematisch ein angetriebenens Radblock-Drehgestell mit einem Stellmoment, den Kraftschlußlängskräften und den Querkräften, in
- Figur 2: ist ein Blockschaltbild einer Vorrichtung zur Durchführung des erfindungsgemäßen Verfahrens bei einem angetriebenen Radblock-Drehgestells dargestellt, die
- Figur 3: veranschaulicht ein Blockschaltbild einer Vorrichtung zur Durchführung des erfindungsgemäßen Verfahrens bei einem antriebslosen Radblock-Drehgestell und die
- Figur 4: zeigt ein Blockschaltbild einer vorteilhaften Vorrichtung nach Figur 2.

Zur Erläuterung der am Drehgestell 4 angreifenden Kräfte und Hebelarme dient die in Figur 1 dargestellte Skizze eines Drehgestells 4. Dieses Drehgestell 4 ist nicht mit zwei konventionellen Radsätzen (Starrachsen), sondern mit vier Einzelrädern 11,12,21 und 22 ausgerüstet. Jedes Einzelrad 11,12,21 und 22 wird über ein Getriebe von einem Motor angetrieben, wobei wegen der Übersichtlichkeit das Getriebe und ein Motor nicht dargestellt sind. Für die Stellung des Fahrwerks 4 im Gleis ist das Stellmoment M ausschlaggebend. Dieses Moment, das auf die vertikale Achse durch den Drehzapfen bezogen ist, ergibt sich zu:$\text{M=(Fx12+Fx22-Fx11-Fx21)b+(Fy12+Fy21-Fy11-Fy22)a,}$ wobei
- Fx..: Kraftschlußlängskräfte (Antriebskraft)
- Fy..: Querkräfte
- b: halber Abstand der Radaufstandspunkte
- a: halber Achsabstand
- R: Abrollradius
- M: Stellmoment um vertikale Achse
- η: Querversatz
- δ: Schrägstellungwinkel
- γ: Neigungswinkel des Radprofils.

Die Querkräfte Fyij sind abhängig von dem vom Rad aufzunehmenden Gewichtsanteil des Fahrzeugs, dem Neigungswinkel des Radprofils im jeweiligen Aufstandspunkt, dem Stellungswinkel des Drehgestells zur Gleislängsachse und dem Gleitwinkel Rad/Schiene. Bei Querverschiebung des Radsatzes im Gleis ändern sich die Querkräfte im wesentlichen nur dann, wenn sich der Neigungswinkel des Radprofils ändert. Bei dem vorgeschlagenen Radprofil ist dieser Winkel jedoch im möglichen Laufbereich konstant. Dadurch bleiben die Querkräfte konstant und sind an allen Rädern gleich groß, solange kein Anlaufen an den Spurkranz erfolgt. Somit heben sich die Querkräfte in der angegebenen Momentengleichung auf. Die Kraftschlußlängskräfte Fxij sind die Antriebskräfte des Fahrzeugs und können aktiv über die Steuereinrichtung beeinflußt werden. Fur die weitere Betrachtung genügt die vereinfachte Berechnungsgleichung für das Stellmoment:$\text{M=b(Fx12+Fx22-Fx11-Fx21).}$

Die jeweilige Kraft Fxij ist positiv, wenn die Radumfangsgeschwindigkeit im Radaufstandspunkt größer ist als die Fahrzeuggeschwindigkeit. Entsprechend wird die Kraft Null bei gleicher Geschwindigkeit oder negativ, wenn die Radumfangsgeschwindigkeit geringer als die Fahrzeuggeschwindigkeit ist. Kraftschlußlängskräfte sind daher immer im Zusammenhang mit einem Rad/Schiene-Schlupf zu sehen.

Wird das Drehgestell 4 und damit die Räder 11,12,21 und 22 unter einem Winkel δ schräg zur Radebene bewegt, so gleitet es mit einem Querschlupf relativ zur Schiene. Der Relativbewegung ist eine durch den Rad/Schiene-Kraftschluß hervorgerufene Kraftschlußseitenkraft Fy entgegengerichtet. Dieses führt zu einer unerwünschten Reibleistung, welche in Wärme, Verschleiß und Geräusch umgesetzt wird. Die Schrägstellung kann sogar zum Anlaufen des Spurkranzes führen und wird nur dadurch verhindert, daß beim schräg um die Vertikalachse ausgelenktem Drehgestell 4 eine Wendemoment M entsteht, daß eine Rückbewegung in eine zur Fahrtrichtung parallele bzw. zum Gleis parallele Stellung bewirkt, d.h. die Schrägstellung δ wieder zu Null wird.

Ein Querversatz η allein erzeugt weder Verschleiß noch Geräusche und ist daher ohne spurführungstechnische Nachteile. Aufgrund der Konizität der Radprofile aber ergeben sich unterschiedliche Abrollradien und es entstehen je nach gewähltem Antriebskonzept Unterschiede in den Kraftschlußlängskräften, wodurch eine Wendemoment M entsteht.

Ein Anlaufen des Spurkranzes kann nur dadurch verhindert werden, daß bei einmal ausgelenktem Radsatz bzw. Drehgestell ein Stellmoment entsteht, das eine Rückbewegung in die Mittellage bewirkt.

In der Figur 2 ist ein Blockschaltbild einer Vorrichtung zur Durchführung des erfindungsgemäßen Verfahrens zur Behebung einer Schrägstellung eines mit mehreren Einzelrädern 11,12,21 und 22 versehenen Fahrwerks 4, auch angetriebenes Drehgestell genannt, dargestellt. Jedem Einzelrad 11,12,21 und 22 ist ein Fahrmotor zugeordnet, der aus Übersichtlichkeitsgründen nicht näher dargestellt ist. Bei diesem Fahrwerk 4 werden die Einzelräder 11,12,21 und 22 radblockweise gespeist. Dazu werden die Fahrmotoren der Einzelräder 11 und 21 von einem ersten Stellglied, beispielsweise einem Umrichter, insbesondere einem Pulsumrichter, und die Fahrmotoren der Einzelräder 12 und 22 werden von einem zweiten Stellglied, beispielsweise einem Umrichter, insbesondere beim Pulsumrichter gespeist. Auch diese Umrichter sind aus Übersichtlichkeitsgründen nicht näher dargestellt. Es besteht somit die Möglichkeit, den linken Radblock 1 mit anderem Drehmoment und Drehzahl zu betreiben als den rechten Radblock 2, was insbesondere für zwängungsfreie Kurvenfahrten von Vorteil ist.

Die Antriebsmomente m*1 und m*2 der links- und rechtsseitigen Motoren werden mit Hilfe von zwei Steuer- und Regeleinrichtungen 6 und 8 annähernd gleich groß eingestellt. Prägt man mittels dieser beiden Steuer- und Regeleinrichtungen 6 bzw. 8 auf beiden Seiten des Drehgestells 4 exakt die gleichen Motor-Drehmomente m*1 und m*2 ein, dürfte man unter der theoretischen Annahme von gleichen Abrollradien an allen vier Rädern 11,12,21 und 22 einen Geradeauslauf des Drehgestells 4 erwarten.

Der Drehmomentregelung dieser radblockweise gespeisten Fahrmotoren der Einzelräder 11,12,21 und 22 des Fahrwerks 4 ist eine Spurgüteregelung 10 überlagert, wodurch eine Schrägstellung bei beliebigem Bogenradius erkannt wird und durch geeignete Steuereingriffe auf die radblockweise gespeisten Fahrmotoren der Einzelräder 11,12,21 und 22 die Kraftschlußlängskräfte so geregelt werden, daß eine Rückbewegung aus der ermittelten Schrägstellung erfolgt.

Diese überlagerte Spurgüteregelung 10 besteht eingangsseitig aus zwei Addierern 14 und 16, die ausgangsseitig mit einem ersten Vergleicher 18 verknüpft sind. Der Addierer 14 summiert die Raddrehzahlen n11 und n22 zweier diagonal gegenüberliegender Einzelräder 11 und 22 des Fahrwerks 4, wobei der Addierer 16 die Raddrehzahlen n12 und n21 der beiden anderen diagonal gegenüberliegenden Einzelräder 12 und 21 dieses Fahrwerks 4 summiert. Am Ausgang des Addierers 14 steht eine erste Summendrehzahl ns1 und am Ausgang des Addierers 16 steht eine zweite Summendrehzahl ns2 an. Mittels des nachfolgenden ersten Vergleichers 18 wird ein Summendifferenzdrehzahl-Istwert g gebildet, der ein Maß für die Schrägstellung des Fahrwerks 4 im Gleis darstellt. Somit wird der Summendifferenzdrehzahl-Istwert g auch als Schrägstellungs-Istwert g bezeichnet. Der Ausgang des ersten Vergleichers 18 ist mit einem Vorzeichenglied 20 versehen, der den ermittelten Summendifferenzdrehzahl-Istwert g bzw. den Schrägstellungs-Istwert g mit einem Vorzeichen s versieht. Dieses Vorzeichen s ist gleich +1 beim Rückwärtsfahren, Vorwärtsbremsen (bei einem negativen Fahrhebel-Sollwert m*) und -1 beim Vorwärtsfahren, Rückwärtsbremsen (bei einem positiven Fahrhebel-Sollwert m*). Dieser vorzeichenbehaftete Schrägstellungs-Istwert sg wird einem ersten weiteren Addierer 24 zugeführt, an dessen zweitem Eingang ein Schrägstellungs-Sollwert g* ansteht. Damit die ermittelte Schrägstellung des Fahrwerks 4 im Gleis rückgängig gemacht werden kann, muß der ermittelte Schrägstellungs-Istwert g im Normalfall zu Null geregelt werden. Deshalb ist in diesem Fall der Schrägstellungs-Sollwert g* gleich Null. Aus dem am weiteren Addierer 24 anstehenden Summensignal wird mittels eines Reglers 26, insbesondere einem Proportional-Integral-Differential-Regler (PID-Regler), eine Stellgröße Δm* erzeugt. Diese Stellgröße Δm* wird einem Addierer 28 und einem Subtrahierer 30 zugeführt, an deren ersten Eingängen ein Fahrhebel-Sollwert m*, auch Drehmoment-Sollwert genannt, ansteht. Der Ausgang des Addierers 28 ist mit der Steuer- und Regeleinrichtung 8 für das Stellglied der Motoren der Einzelräder 12 und 22 des rechten Radblocks 2 und der Ausgang des Subtrahierers 30 ist mit der Steuer- und Regeleinrichtung 6 für das Stellglied der Motoren der Einzelräder 11 und 21 des linken Radblocks 1 verbunden. Am Ausgang des Addierers 28 bzw. des Subtrahierers 30 steht ein Drehmoment-Sollwert m*2 bzw. m*1 an, der die Kraftschlußlängskräfte über die Umrichter in der Weise verändert, daß die Motoren der Einzelräder 12 und 22 des rechten Radblocks 2 etwas mehr und die Motoren der Einzelräder 11 und 21 des linken Radblocks 1 etwas weniger Drehmoment machen. Dadurch entsteht ein Wendemoment, das der Schrägstellung entgegenwirkt, wodurch sich das Drehgestell 4 aus der Schrägstellung herausdreht, bis es die ideale Spurführung parallel zum Gleis wieder erreicht hat. Ist dieser Zustand erreicht, ist der Schrägstellungs-Istwert g gleich Null und der Reglervorgang beendet.

Durch die erfindungsgemäße Verknüpfung der vier Drehzahlen der Einzelräder des Fahrwerks 4 erfolgt die Erkennung einer Schrägstellung ohne zusätzliche Geber mit Hilfe eines erfindungsgemäßen Spurgütekriteriums. Die ideale Spur ist dann gegeben, wenn die kreuzweise Verknüpfung der vier Raddrehzahlen gemäß des erfindungsgemäßen Spurgütekriteriums$\text{g = (n12+n21)-(n11+n22) (Spurgütekriterium)}$ gleich einem vorgebbaren Schrägstellungs-Sollwert g* ist. Im Normalfall ist dieser vorgebbare Schrägstellungs-Sollwert g* gleich Null, er kann jedoch auch von Null verschieden sein (Optimierung).

Nehmen wir an, das Drehgestell 4 sei, wie in Figur 1 im Uhrzeigersinn gegenüber der Gleisrichtung verdreht, d.h, der Schrägstellungswinkel δ ist positiv. Die Abrollradien der diagonal zueinander liegenden Räder 12 und 21 sind damit größer als die der anderen diagonal gegenüberliegenden Räder 11 und 22. Die gemessene Motordrehzahlen n11,n12,n21 und n22 werden entsprechend dem Spurgütekriterium verknüpft. Man erhält einen Schrägstellungs-Istwert g kleiner Null. Bei einem im Gegenuhrzeigersinn verdrehtem Drehgestell 4 würde der Schrägstellungs-Istwert g größer Null sein. Wie bereits erwähnt, wird in Abhängigkeit dieses ermittelten Schrägstellungs-Istwertes g ein Wendemoment am Drehgestell 4 erzeugt, das der Schrägstellung entgegenwirkt.

Die Auswertbarkeit vom Schrägstellungs-Istwert g wird umso besser, je höher die Drehzahl und damit die Fahrzeuggeschwindigkeit n wird. Dies kommt der Spurführung bei hohen Geschwindigkeiten und damit der Verschleißreduzierung besonders entgegen.

Das Spurgütekriterium gilt für beliebige Bogenradien r, da sich die Drehzahldifferenz zwischen innenlaufendem Radblock und außenlaufendem Radblock wegen der diagonalen Addition der Drehzahlen herausheben.

Ähnliches gilt auch für den Querversatz η des Drehgestells 4: Ein reiner Querversatz η aus der Gleismitte beeinträchtigt die Spurführung nicht. Bei einem Querversatz η nach rechts beispielsweise vergrößern sich die Drehzahlen n11 und n21 des linken Radblocks 1, während sich die Drehzahlen n12 und n22 des rechten Radblocks 2 verringern. Die Drehzahlunterschiede heben sich, ähnlich wie bei Kurvenfahrt, aufgrund der diagonalen Addition der Drehzahlen im Spurgütekriterium wie gewünscht heraus. Das Spurgütekriterium liefert auch hier das richtige Ergebnis g.

In der Figur 3 ist ein Blockschaltbild einer Vorrichtung zur Durchführung des erfindungsgemäßen Verfahrens zur Behebung einer Schrägstellung eines mit mehreren Einzelrädern 11,12,21 und 22 versehenen Laufwerks 5, auch Laufdrehgestell oder antriebsloses Drehgestell genannt, dargestellt. Jedem Einzelrad 11,12,21 und 22 ist wie in Figur 2 eine Drehzahlmeßeinrichtung, die aus Übersichtlichkeitsgründen nicht näher dargestellt ist, zugeordnet. Außerdem ist jedem Radblock 1 bzw. 2 eine Bremseinrichtung zugeordnet, die ebenfalls nicht näher dargestellt sind. Diese Bremseinrichtungen werden mittels Steuereinrichtungen 7 und 9 bedient. Dabei wirken die Steuereinrichtung 7 auf die Bremseinrichtung der Einzelräder 11 und 21 des linken Radblocks 1 und die Steuereinrichtung 9 auf die Bremseinrichtung der Einzelräder 21 und 22 des rechten Radblocks 2 ein. Den Steuereinrichtungen 7 und 9 werden jeweils ein Bremsmoment m*_{B}1 und m*_{B}2 zugeführt, die jeweils gleich einem gemeinsamen Bremskraft-Sollwert m*_{B} sind, wenn das Laufdrehgestell 5 ein ideales Spurverhalten aufweist. Dieser Bremssteuerung ist eine Spurgüteregelung 10 gemäß Figur 2 übergelagert. Diese Spurgüteregelung 10 erzeugt in Abhängigkeit der gemessenen Raddrehzahlen n11,n12,n21 und n22 einen Schrägstellungs-Istwert g, der auf einen vorbestimmten Schrägstellungs-Sollwert g* (im Normalfall gleich Null) geregelt wird, in dem eine Brems-Stellgröße Δm*_{B} einerseits dem Bremskraftmoment m*_{B}2 eines Radblocks 2 aufaddiert und andererseits vom Bremskraftmoment m*_{B}1 des anderen Radblocks 1 subtrahiert werden. Das Vorzeichen S des Vorzeichengliedes 20 ist gleich +1 bei Vorwärtsfahrt (in Pfeilrichtung) und -1 bei Rückwärtsfahrt (gegen die Pfeilrichtung). Ansonsten funktioniert diese Spurgüteregelung 10 genauso wie bei einem Triebdrehgestell 4 gemäß Figur 2.

Wenn sich das Fahrzeug im Zustand "Antreiben" oder "Ausrollen" befindet, kann das nötige Wendemoment für ein Laufdrehgestell durch leichtes "Anbremsen" des entsprechenden Radblocks 1 oder 2 bewirkt werden. Die Spurgüteregelung 10 ist unabhängig vom Bremssystem. Das Bremssystem kann auf beliebigen physikalischen Prinzipien beruhen, solange jeder Radblock 1 und 2 eine eigene Bremseinrichtung aufweist.

Dieses Spurführungsverfahren kann prinzipiell auch angewendet werden, wenn auf jeder Drehgestellseite nur ein einzelnes Rad gebremst wird.

Ebenso ist das Prinzip auf Triebdrehgestelle anwendbar, wenn die elektrische Antriebseinheit ausgefallen ist und ersatzweise die mechanische Bremse (Ersatzbremse) aktiviert wird.

Die Figur 4 zeigt ein Blockschaltbild einer vorteilhaften Ausführungsform der Vorrichtung nach Figur 2 bzw. 3. Der Unterschied zur Vorrichtung nach Figur 2 besteht darin, daß zwischen diesem ersten Vergleichers 18 und dem Vorzeichenglied 20 ein Adaptionsglied 32 geschaltet ist, dessen zweiter Eingang mit einem Ausgang eines Mittelwertbildners 34 verknüpft ist. An den ersten Eingängen dieses Mittelwertbildners 34 stehen die ermittelten Raddrehzahlen n11,n12,n21 und n22 und am zweiten Eingang der Zahlenwert der Anzahl a der Einzelräder 11,12,21 und 22 des Fahrwerks 4 an. Dieser Mittelwertbildner 34 summiert die anstehenden Raddrehzahlen n11,n12,n21 und n22 und teilt diese Summe durch die Anzahl a der Einzelräder 11,12,21 und 22 des Fahrwerks 4, so daß am Ausgang eine Fahrwerk-Drehzahl n ansteht. Mittels des Adaptionsgliedes 32 wird der ermittelte Schrägstellungs-Istwert g auf die Fahrwerk-Drehzahl n bezogen. Dadurch wird die überlagerte Spurgüteregelung 10 von der Geschwindigkeit des Drehgestells 4 unabhängig.

Die überlagerte Spurgüteregelung 10, auch aktive Spurführung genannt, ermöglicht ohne zusätzliche Sensorik, wie z.B. Gelenkwinkelgeber, ein optimales Laufverhalten in Geraden und in Kurven gleichermaßen. Eine Schrägstellung des Drehgestells 4 bzw. 5 kann praktisch immer erkannt und ausgeregelt werden, unabhängig davon wie diese verursacht werden. So kann z.B. ein Schiefziehen des Drehgestells 4 infolge einseitigen Gleit- und Schleudervorgängen erkannt und korrigiert werden.

Unterschiedliche Raddurchmesser zwischen rechter und linker Seite des Drehgestells 4 bzw. 5 spielen keine Rolle. Die Raddurchmesser auf jeweils einer Seite müssen gleich sein, was aber durch die Parallelschaltung der Fahrmotoren gewährleistet bleibt.

Diese aktive Spurführung ist eine ideale Lösung der Spurführungsproblematik. Die Abrollbedingung ist immer erfüllt. Ohne zusätzliche Geber kann das Drehgestell 4 bzw. 5 in der idealen Spur geführt werden. Dabei ist es unerheblich, ob das Fahrzeug in der Kurve oder auf Geraden fährt. Es ist ebenfalls unerheblich, welche Störeinflüsse, wie z.B. ständig wechselnder Schienenzustand, ein Schrägstellen verursachen könnten, denn die aktive Spurführung ermittelt die Schrägstellung und korrigiert diese unabhängig von deren Ursache.

Das beschriebene Verfahren zur Behebung einer Schrägstellung eines eingangs beschriebenen Fahrwerks 4 ist auch auf Drehgestelle anwendbar, deren Fahrmotoren von jeweils einem Umrichter gespeist werden. Außerdem ist das beschriebene Verfahren auch bei Drehgestellen anwendbar, die gegenüber dem Wagenkasten mittels eines Stellmechanismus verdrehbar angeordnet sind. Ferner ist dieses beschriebene Verfahren bei einem Drehgestell anwendbar, bei dem dessen Räder mittels eines Stellmechanismus gegenüber dem Drehgestell verdrehbar sind.

## Patentansprüche

1. Verfahren zur Behebung einer Schrägstellung eines mit mehreren Einzelrädern (11,12,21,22) versehenen Fahrwerks (4) eines Schienenfahrzeugs, deren Fahrmotoren mittels zweier Steuer- und Regeleinrichtungen (6,8) radblockweise gespeist werden, wobei von den ermittelten Raddrehzahlen (n11,n12,n21,n22) jeweils zwei Raddrehzahlen (n11,n22 bzw. n12,n21) von zwei diagonal gegenüberliegenden Einzelrädern (11,22 bzw. 12,21) des Fahrwerks (4) zu einer Summendrehzahl (ns1,ns2) summiert werden, von denen ein Summendifferenz-Istwert (g) gebildet wird, der in Abhängigkeit eines Richtungssignals (S) mit einem Summendifferenzdrehzahl-Sollwert (g*) verglichen wird, wobei in Abhängigkeit der erzeugten Regeldifferenz eine Stellgröße (Δm*) erzeugt wird, die durch Addition bzw. Subtraktion eines Fahrhebel-Sollwerts (m*) einen Drehmoment-Sollwert (m*1 bzw. m*2) für jeweils einen Radblock (1 bzw. 2) bildet.

2. Verfahren zur Behebung einer Schrägstellung eines mit mehreren Einzelrädern (11,12,21,22) versehenen Laufwerks (5) eines Schienenfahrzeugs, deren Bremseinrichtungen mittels zweier Steuereinrichtungen (7,9) radblockweise gesteuert werden, wobei von den ermittelten Raddrehzahlen (n11,n12,n21,n22) jeweils zwei Raddrehzahlen (n11,n22 bzw. n12,n21) von zwei diagonal gegenüberliegenden Einzelrädern (11,22 bzw. 12,21) des Laufwerks (5) zu einer Summendrehzahl (ns1,ns2) summiert werden, von denen ein Summendifferenz-Istwert (g) gebildet wird, der in Abhängigkeit eines Richtungssignals (S) mit einem Summendifferenzdrehzahl-Sollwert (g*) verglichen wird, wobei in Abhängigkeit der erzeugten Regeldifferenz eine Stellgröße (Δm*_{B}) erzeugt wird, die durch Addition bzw. Subtraktion eines gemeinsamen Bremskraft-Sollwerts (m*_{B}) einen Bremskraft-Sollwert (m*_{B}1 bzw. m*_{B}2) für jeweils einen Radblock (1 bzw. 2) bildet.

3. Verfahren nach Anspruch 1 oder 2, bei dem der Summendifferenz- Istwert (g) auf eine Fahrwerk-Drehzahl (n) bezogen wird, wobei diese Fahrwerk-Drehzahl (n) aus der Summe der Raddrehzahlen (n11,n12,n21,n22) geteilt durch die Anzahl (a) der Räder (11,12,21,22) betimmt wird.

4. Vorrichtung zur Durchführung des Verfahrens nach Anspruch 1 für ein mit mehreren Einzelrädern (11,12,21,22) versehenes Fahrwerk (4) eines Schienenfahrzeugs, deren Fahrmotoren mittels zweier Steuer- und Regeleinrichtungen (6,8) radblockweise gespeist werden, bestehend aus zwei Addierern (14,16), die jeweils zwei gemessene Raddrehzahlen (n11,n22 bzw. n21,n12) zweier diagonal gegenüberliegender Einzelräder (11,22 bzw. 12,21) des Fahrwerks (4) zu einer Summendrehzahl (ns1,ns2) addieren, wobei diese Addierer (14,16) ausgangsseitig mit einem ersten Vergleicher (18) verknüpft sind, der ausgangsseitig über ein Vorzeichenglied (20) mit einem Eingang eines weiteren Addierers (24) verknüpft ist, an dessen anderen Eingang ein Summendifferenzdrehzahl-Sollwert (g*) ansteht, wobei der Ausgang dieses weiteren Addierers (24) über einen Regler (26) mit einem Addierer (28) und einem Subtrahierer (30) verbunden ist, an deren ersten Eingängen jeweils ein Fahrhebel-Sollwert (m*) ansteht und deren Ausgänge jeweils mit einer Steuer- und Regeleinrichtung (6,8) des Fahrwerks (4) verknüpft sind.

5. Vorrichtung zur Durchführung des Verfahrens nach Anspruch 2 für ein mit mehreren Einzelrädern (11,12,21,22) versehenes Laufwerk (5) eines Schienenfahrzeugs, deren Bremseinrichtungen mittels zweier Steuereinrichtungen (7,9) radblockweise gesteuert werden, bestehend aus zwei Addierern (14,16), die jeweils zwei gemessene Raddrehzahlen (n11,n22 bzw. n21,n12) zweier diagonal gegenüberliegender Einzelräder (11,22 bzw. 12,21) des Laufwerks (5) zu einer Summendrehzahl (ns1,ns2) addieren, wobei diese Addierer (14,16) ausgangsseitig mit einem ersten Vergleicher (18) verknüpft sind, der ausgangsseitig über ein Vorzeichenglied (20) mit einem Eingang eines weiteren Addierers (24) verknüpft ist, an dessen anderen Eingang ein Summendifferenzdrehzahl-Sollwert (g*) ansteht, wobei der Ausgang dieses weiteren Addierers (24) über einen Regler (26) mit einem Addierer (28) und einem Subtrahierer (30) verbunden ist, an deren ersten Eingängen jeweils ein gemeinsamer Bremskraft-Sollwert (m*_{B}) ansteht und deren Ausgänge jeweils mit einer Steuereinrichtung (7,9) des Laufwerks (5) verknüpft sind.

6. Vorrichtung nach Anspruch 4 oder 5, bei dem zwischen dem ersten Vergleicher (18) und dem Vorzeichenglied (20) ein Adaptionsglied (32) geschaltet ist, dessen zweiter Eingang mit einem Ausgang eines Mittelwertbildners (34) verknüpft ist.

7. Vorrichtung nach Anspruch 6, bei dem an den ersten Eingängen des Mittelwertbildners (34) die gemessenen Raddrehzahlen (n11,12,n21,n22) und am zweiten Eingang die Anzahl (a) der Einzelräder (11,12,21,22) des Fahrwerks (4 bzw. 5) anstehen.

## Claims

1. Method for eliminating an inclination of an undercarriage (4) of a rail vehicle provided with several individual wheels (11, 12, 21, 22), the traction motors of which undercarriage are supplied by means of two control and regulating devices (6, 8) in wheel blocks, whereby of the determined wheel speeds (n11, n12, n21, n22) in each case two wheel speeds (n11, n22 and n12, n21) of two diagonally opposite individual wheels (11, 22 and 12, 21) of the undercarriage (4) are added to form a sum speed (ns1, ns2), from which an actual sum-difference value (g) is formed, which in dependence upon a direction signal (S) is compared with a desired sum-difference speed value (g*), whereby in dependence upon the generated control difference a correcting value (Δm*) is generated, which through the addition or subtraction of a desired traction-lever value (m*) forms a desired torque value (m*1 or m*2) for a respective wheel block (1 or 2).

2. Method for eliminating an inclination of a running carriage (5) of a rail vehicle provided with several individual wheels (11, 12, 21, 22), the braking devices of which running carriage are controlled by means of two control devices (7, 9) in wheel blocks, whereby of the determined wheel speeds (n11, n12, n21, n22) in each case two wheel speeds (n11, n22 and n12, n21) of two diagonally opposite individual wheels (11, 22 and 12, 21) of the running carriage (5) are added to form a sum speed (ns1, ns2), from which an actual sum-difference value (g) is formed, which in dependence on a direction signal (S) is compared with a desired sum-difference speed value (g*), whereby in dependence upon the generated control difference a correcting value (Δm*_{B}) is generated, which through addition or subtraction of a common desired braking-force value (m*_{B}) forms a desired braking-force value (m*_{B}1 and m*_{B}2) for a respective wheel block (1 and 2).

3. Method according to claim 1 or 2, where the actual sum-difference value (g) is related to an undercarriage speed (n), whereby this undercarriage speed (n) is determined from the sum of the wheel speeds (n11, n12, n21, n22) divided by the number (a) of the wheels (11, 12, 21, 22).

4. Device for carrying out the method according to claim 1 for an undercarriage (4) of a rail vehicle provided with several individual wheels (11, 12, 21, 22), the traction motors of which undercarriage are supplied by means of two control and regulating devices (6, 8) in wheel blocks, consisting of two adders (14, 16) which in each case add two measured wheel speeds (n11, n22 and n21, n12) of two diagonally opposite individual wheels (11, 22 and 12, 21) of the undercarriage (4) to form a sum speed (ns1, ns2), whereby these adders (14, 16) are connected on the output side to a first comparator (18), which on the output side is connected by way of a sign detecting element (20) to an input of an additional adder (24), at the other input of which there is a desired sum-difference speed value (g*), whereby the output of this additional adder (24) is connected by way of a controller (26) to an adder (28) and a subtractor (30), at the first inputs of which there is in each case a desired traction-lever value (m*) and the outputs of which are in each case connected to a control and regulating device (6, 8) of the undercarriage (4).

5. Device for carrying out the method according to claim 2 for a running carriage (5) of a rail vehicle provided with several individual wheels (11, 12, 21, 22), the braking devices of which running carriage are controlled by means of two control devices (7, 9) in wheel blocks, consisting of two adders (14, 16), each of which adds two measured wheel speeds (n11, n22 and n21, n12) of two diagonally opposite individual wheels (11, 22 and 12, 21) of the running carriage (5) to form a sum speed (ns1, ns2), whereby these adders (14, 16) are connected on the output side to a first comparator (18), which is connected on the output side by way of a sign detecting element (20) to an input of an additional adder (24), at the other input of which there is a desired sum-difference speed value (g*), whereby the output of this additional adder (24) is connected by way of a controller (26) to an adder (28) and a subtractor (30), at the first inputs of which there is a respective common desired braking-force value (m*_{B}) and the outputs of which are each connected to a control device (7, 9) of the running carriage (5).

6. Device according to claim 4 or 5, where between the first comparator (18) and the sign detecting element (20) an adaptation element (32) is connected, the second input of which is connected to an output of an averaging unit (34).

7. Device according to claim 6, where at the first inputs of the averaging unit (34) the measured wheel speeds (n11, 12, n21, n22) are present and at the second input the number (a) of the individual wheels (11, 12, 21, 22) of the undercarriage (4 and 5) are present.

## Revendications

1. Procédé pour supprimer une position oblique d'un bogie (4), pourvu de plusieurs roues individuelles (11,12, 21,22), d'un véhicule sur rails, dont les moteurs d'entraînement sont alimentés, pour chaque bloc de roues, au moyen de deux dispositifs de commande et de régulation (6,8), et selon lequel, parmi les vitesses de rotation de roues déterminées (n11,n12,n21,n22), respectivement deux vitesses de rotation de roues (n11,n22 ou n12,n21) de deux roues individuelles (11,22 ou 12,21), opposées en diagonale, du bogie (4) sont additionnées pour former une vitesse de rotation somme (ns1,ns2), et à partir des vitesses de rotation sommes est formée une valeur réelle (g) de la différence des sommes, qui est comparée, en fonction d'un signal de direction (S), à une valeur de consigne (g*) de la vitesse de rotation de la différence de somme, auquel cas en fonction de la différence de régulation obtenue est produite une grandeur de réglage (Δm*), qui forme, par addition ou soustraction d'une valeur de consigne (m*) de la manette d'accélérateur, une valeur de consigne de couple (m*1 ou m*2) pour respectivement un bloc de roues (1 ou 2).

2. Procédé pour supprimer une position oblique d'un mécanisme de roulement (5), pourvu de plusieurs roues individuelles (11,12, 21,22), d'un véhicule sur rails, dont les dispositifs de freinage sont commandés, pour chaque bloc de roues, au moyen de deux dispositifs de commande (7,9), et selon lequel parmi les vitesses de rotation de roues déterminées (n11,n12,n21,n22) respectivement deux vitesses de rotation de roues (n11,n22 ou n12,n21) de deux roues individuelles (11,22 ou 12,21), opposées en diagonale, du mécanisme de roulement (5) sont additionnées pour former une vitesse de rotation somme (ns1,ns2), et à partir des vitesses de rotation sommes est formée une valeur réelle (g) de la différence des sommes, qui est comparée, en fonction d'un signal de direction (S), à une valeur de consigne (g*) de la vitesse de rotation de la différence des sommes, auquel cas, en fonction de la différence de régulation obtenue, est produite une grandeur de réglage (Δm*_{B}), qui forme, par addition ou soustraction d'une valeur de consigne (m*_{B}) de la force de freinage, une valeur de consigne (m*_{B}1 ou m*_{B}2) de la force de freinage pour respectivement un bloc de roues (1 ou 2).

3. Procédé suivant la revendication 1 ou 2, dans lequel la valeur réelle (g) de la différence des sommes est rapportée à une vitesse de rotation (n) du bogie, cette vitesse de rotation (n) du bogie étant déterminée à partir de la somme des vitesses de rotation de roues (n11,n12,n21,n22) divisée par le nombre (a) des roues (11,12,21,22).

4. Dispositif pour la mise en oeuvre du procédé suivant la revendication 1 pour un bogie (4), qui est pourvu de plusieurs roues individuelles (11,12, 21,22), d'un véhicule sur rails, dont les moteurs de déplacement sont alimentés, pour chaque bloc de roues, au moyen de deux dispositifs de commande et de régulation (6,8), constitué par deux additionneurs (14,16), qui additionnent respectivement deux vitesses de rotation de roues mesurées (n11,n22 ou n21,n12) de deux roues individuelles opposées en diagonale (11,22 ou 12,21) du bogie (4) pour former une vitesse de rotation somme (ns1,ns2), ces additionneurs (14,16) étant reliés, côté sortie, à un premier comparateur (18) qui est relié, côté sortie, par l'intermédiaire d'un circuit (20) de délivrance de signe, à une entrée d'un autre additionneur (24), à l'autre entrée duquel est appliquée une valeur de consigne (g*) de la vitesse de rotation de différence des sommes, la sortie de cet autre additionneur (24) étant reliée, par l'intermédiaire d'un régulateur (26), à un additionneur (28) et à un soustracteur (30), aux premières entrées duquel est appliquée respectivement une valeur de consigne (m*) du de la manette d'accélération et dont les sorties sont reliées respectivement à un dispositif de commande et de régulation (6,8) du bogie (4).

5. Dispositif pour la mise en oeuvre du procédé suivant la revendication 2 pour un mécanisme de roulement (5), qui est pourvu de plusieurs roues individuelles (11,12, 21,22), d'un véhicule sur rails, dont les dispositifs de freinage sont commandés, pour chaque bloc de roues, au moyen de deux dispositifs de commande (7,9), constitués par deux additionneurs (14,16), qui additionnent respectivement deux vitesses de rotation de roues mesurées (n11,n22 ou n21,n12) de deux roues individuelles opposées en diagonale (11,22 ou 12,21) du mécanisme de roulement (5) pour former une vitesse de rotation somme (ns1,ns2), ces additionneurs (14,16) étant reliés, côté sortie, à un premier comparateur (18) qui est combiné, côté sortie, par l'intermédiaire d'un circuit (20) de délivrance de signe, à une entrée d'un autre additionneur (24), à l'autre entrée duquel est appliquée une valeur de consigne (g*) de la vitesse de rotation de différence des sommes, la sortie de cet autre additionneur (24) étant reliée, par l'intermédiaire d'un régulateur (26), à un additionneur (28) et à un soustracteur (30), aux premières entrées duquel est appliquée respectivement une valeur de consigne commune de la force de freinage (m*_{B}) et dont les sorties sont reliées respectivement à un dispositif de commande (7,9) du mécanisme de roulement (5).

6. Dispositif suivant la revendication 4 ou 5, dans lequel entre un premier comparateur (18) et le circuit (20) de délivrance de signe est branché un circuit d'adaptation (32), dont la seconde entrée est reliée à une sortie d'un dispositif (34) de formation de la valeur moyenne.

7. Dispositif suivant la revendication 6, dans lequel les vitesses de rotation de roues mesurées (n11,n12, n21,n22) sont appliquées aux premières entrées du dispositif (34) de formation de la valeur moyenne et le nombre (a) des roues individuelles (11,12,21,22) du mécanisme de roulement (4 ou 5) est appliqué à la seconde entrée.
